# EUROPÄISCHE PATENTSCHRIFT

(11) **EP 1 644 122 B1**
(45) Veröffentlichungstag und Bekanntmachung des Hinweises auf die Patenterteilung: **10.02.2010**
(21) Anmeldenummer: 04763133.8
(22) Anmeldetag: 08.07.2004
(51) Int. Cl.: B04B 5/02, B04B 1/08

(54) **ZENTRIFUGE MIT MEHREREN SCHLEUDERTROMMELN MIT TELLERPAKETEN**
CENTRIFUGE COMPRISING A PLURALITY OF CENTRIFUGAL DRUMS PROVIDED WITH PACKETS OF DISKS
CENTRIFUGEUSE COMPORTANT PLUSIEURS TAMBOURS DE CENTRIFUGATION POURVUS DE PAQUETS DE DISQUES

(30) Priorität: 11.07.2003 DE 10331732
(43) Veröffentlichungstag der Anmeldung: 12.04.2006
(73) Patentinhaber: GEA Westfalia Separator GmbH, 59302 Oelde (DE)
(72) Erfinder: AAGAARD, Poul-Erik, DK-8472 Sporup (DK); BRÖKER, Klaus-Dieter, 59302 Oelde (DE)
(74) Vertreter: Dantz, Jan Henning
(86) Internationale Anmeldenummer: PCT/EP2004/007518
(87) Internationale Veröffentlichungsnummer: WO 2005/007296

(56) Entgegenhaltungen:
- CH-A- 377 723
- DE-A- 1 432 853
- DE-C- 78 491
- DE-C- 106 703
- FR-A- 558 915
- US-A- 4 228 950
- DATABASE WPI Section Ch, Week 199117 Derwent Publications Ltd., London, GB; Class J01, AN 1991-123944 XP002303894 -& SU 1 556 761 A (KALOSHIN A F) 15. April 1990 (1990-04-15)

## Beschreibung

Die Erfindung betrifft eine Zentrifuge nach dem Oberbegriff des Anspruchs 1.

Eine derartige Zentrifuge mit mehreren Schleudertrommeln ist aus DATABASE WPI SECTION Ch, Week 199117 Derwent Publications Ltd., London, GB; Class J01, AN 1991-123944 XP 002303894 - & SU 1 556 761 A (KALOSHIN AF) 15. April 19990 und der DE 78 491 C bekannt.

Zum Stand der Technik in Hinsicht auf Separatoren wird ferner der DE 200 10 743 U1 genannt.

Die Erfindung hat die Aufgabe, diesen Stand der Technik dahin zu verbessern, dass Separatoren mit zumindest teilweise verbesserten Eigenschaften und vorzugsweise neuen Einsatzmöglichkeiten geschaffen werden.

Diese Aufgabe löst die Erfindung durch den Gegenstand des Anspruchs 1 und schafft eine neue Art einer Zentrifuge, welche gegenüber dem Stand der Technik bei verschiedensten Produkten Vorteile mit sich bringt.

Diese Idee bringt neue Effekte im Inneren der Schleudertrommeln mit sich, die in vorteilhafter Weise genutzt werden können, beispielsweise zur Optimierung des Feststoffaustrages.

Da es möglich ist, die Feststoffe ohne zusätzliche Mechanik aus der Trommel zu fördern, bedeutet dies im Vergleich zu Dekantern, dass weder ein Umlaufgetriebe noch eine Schnecke vorzusehen sind, da die Schnecke zum Austragen der Feststoffe nicht mehr benötigt wird. Insofern kann hier auch kein Verschleiß auftreten.

Vorteilhafte Ausgestaltungen der Erfindung sind in den Unteransprüchen angegeben.

Zwar sind aus dem Stand der Technik beispielsweise Filterzentrifugen mit zwei Filtertrommeln (DE 3131320 A1) bekannt.

Auch die US 3 092 579 zeigt ein Entleerungssystem für offene Trommeln, die um eine Symmetrieachse drehbar sind und beim Entleeren um eine zweite Achse gekippt werden, die durch die eine Trommel verläuft.

Die DE 1 432 853 OS zeigt ein Verfahren und eine Vorrichtung zur Trennung von Stoffen durch Gyrofugation, bei dem eine Trommel um ihre Symmetrieachse gedreht und um eine weitere Achse auf einem Kreisring verfahren wird, die um ca. 45° zur Symmetrieachse geneigt ist.

Zum Stand der Technik werden auch noch die weiter ab liegenden DE 40 13 388 A1 und die BE 703747 genannt.

Da die Zentrifuge zwei - oder sogar mehr - Schleudertrommeln aufweist, wobei wiederum bevorzugt eine der Drehachsen innerhalb der wenigstens einen oder mehreren Schleudertrommeln liegt und die weitere Drehachse vorzugsweise außerhalb der Schleudertrommeln, ergibt sich eine Zentrifuge, die leichter auszuwuchten ist als eine Zentrifuge mit nur einer Schleudertrommel, was notwendig ist, da die weitere Drehachse außerhalb der Zentrifugentrommel liegt.

Kompakt und unkompliziert realisierbar ist es, daß die ersten Drehachsen der Trommeln jeweils innerhalb der Trommeln liegen und sich mit einer Symmetrieachse der Trommeln decken, wobei die zweiten Drehachsen die ersten Drehachsen senkrecht kreuzen. Diese Anordnung lässt sich beispielsweise durch eine hantelartige Verteilung der Trommeln realisieren, wobei die Symmetrieachse der Trommeln jeweils die ersten Drehachse darstellt und die beiden Trommeln hantelartig um die zweite Drehachse gedreht werden. Hierbei wird der Feststoff durch die Rotation der beiden Trommeln um die gemeinsame zweite Drehachse in einfacher Weise nach außen gefördert, ohne dass hierfür Hilfsmittel notwendig sind. Die Tellerpakete wirken dagegen in vorteilhafter Weise klärend, da sie um die erste Drehachse rotieren. Durch die Rotation um die zweite Achse außerhalb des Tellerpakets, welche sich der Drehzahl der ersten überlagert, ergeben sich auch vorteilhafte andere Strömungsverhaltensweisen als im Stand der Technik.

Es bietet es sich an, wenn die beiden konischen Abschnitte jeder Schleudertrommel über zylindrische Abschnitte miteinander verbunden sind.

Besonders bevorzugt ist ferner konzentrisch zum Zulaufrohr in beiden Schleudertrommeln jeweils eines der Tellerpakete mit konischen Tellern und vorzugsweise Steigekanälen angeordnet. Im Tellerpaket wird Feststoff aus dem Aufgabegut bzw. Schleudergut abgetrennt und sammelt sich im Feststoffraum (zylindrisch) der Schleudertrommel. Durch die Rotation um die zweite Achse A2 wird der Feststoff dann nach außen gefördert. Besonders durch diesen Aufbau ist es möglich, den Feststoff durch die Rotation der beiden Trommeln um die gemeinsame zweite Drehachse vollkommen selbsttätig auszufördern. Denkbar ist ein Einsatz des Systems zur Klärung (Fest/Flüssig) und/oder Trennung (Flüssig/Flüssig). Die Wirkung der Tellerpakete ist aufgrund der Rotation jeweils um die erste Achse wie bei einem normalen Separator gegeben. Die Tellerpaket können aber auch Teller in der Höhe aufweisen. Die Drehzahl an der ersten Achse entspricht der eines Separators.

Durch das Tellerpaket in den Trommeln kann zudem eine nahezu beliebige Klärfläche realisiert werden. Mechanische Begrenzungen durch Eigenfrequenzen können weitestgehend vermieden werden. Es ist auch möglich, selbstreinigende Siebeinsätze zu montieren. Der Energiebedarf ist relativ gering, da sich der Feststoffaustritt im Zentrum der Drehachse befindet. Durch den offenen Zulauf mit Zentrifugalunterstützung können Überläufe vermieden werden. Denkbar sind aber nicht nur offene sondern auch geschlossene Systeme z.B. mit Schälscheiben oder dgl.

Im Vergleich zu bekannten Separatoren besteht der Vorteil, daß keine Trommelhydraulik zum Entleeren vorzusehen ist. Es können ferner Düsenverstopfungen vermieden werden, da der Düsendurchmesser im Vergleich zu Systemen mit vielen kleinen Düsen groß ausfallen kann und der Energiebedarf zum Feststoffaustrag im Zentrum der Hauptdrehachse gering ist. U.U. sind sogar rückwärts gerichtete Düsen denkbar, wenn diese nicht mit um die erste Achse rotieren (z.B. mittels Gleitringdichtungen realisierbar) und wenn die Düsen an einem Maschinengestell angeordnet sind, das nur um die zweite Drehachse rotiert, was nochmals den Energiebedarf senkt.

Anzumerken ist noch, dass es auch denkbar ist, die beiden Schleudertrommeln hintereinander zu schalten (hinsichtlich des Fließweges des Schleudergutes) und beispielsweise die erste Schleudertrommel für eine Vorklärung und die weitere Schleudertrommel zur nachgeschalteten Feinklärung einzusetzen.

Nachfolgend wird die Erfindung anhand eines Ausführungsbeispiels unter Bezug auf die Zeichnung näher beschrieben. Es zeigt:
- Fig. 1: einen Schnitt durch eine erfindungsgemäße Zentrifuge; und
- Fig. 2: eine Draufsicht auf das Ausführungsbeispiel der Fig. 1.

Fig. 1, zeigt eine Zentrifuge 1, welche zwei Schleudertrommeln 2, 3, aufweist, welche jeweils um eine erste Drehachse A1, hier eine horizontale Drehachse, drehbar sind.

Die ersten Drehachsen A1 durchsetzen die Schleudertrommeln 2, 3 jeweils als Symmetrieachsen in deren Schwerpunkten und fluchten hier miteinander. Die Schleudertrommeln 2, 3 sind einander gegenüberliegend angeordnet. Die ersten Drehachsen müssen aber nicht miteinander fluchten. Sie können auch in anderer Weise, vorzugsweise parallel zueinander ausgerichtet sein.

Darüber hinaus sind die Schleudertrommeln 2,3 jeweils auch jeweils um eine zweite Drehachse A2 drehbar, welche hier außerhalb der Schleudertrommeln 2, 3 liegt. Hier werden die beiden Schleudertrommeln 2 "als ganzes" gemeinsam um die außerhalb der Schleudertrommel 2 liegende zweite Drehachse A2 - vorzugsweise im gemeinsamen Schwerpunkt der Schleudertrommeln 2, 3 - gedreht, welche senkrecht zur ersten Drehachse A1 liegt und diese kreuzt.

Da jeweils die ersten Drehachsen A1 miteinander fluchten und die zweite Drehachse A2 für beide Schleudertrommeln 2, 3 dieselbe ist, wird der Aufbau der Konstruktion einfach und übersichtlich. So genügt für die Rotation beider Schleudertrommeln 2, 3 um die zweite Drehachse A2 eine einzige Antriebsvorrichtung 20.

Die Schleudertrommeln 2, 3 weisen hier einen doppelt konischen Aufbau auf, wobei zwei entgegengesetzt zueinander ausgerichtete, konische Abschnitte 4, 5 jeweils an dem relativ zur zweiten Drehachse A2 inneren Endbereich und an dem relativ zur zweiten Drehachse A2 äußeren Endbereich der Schleudertrommeln 2, 3 ausgebildet und jeweils über mittlere zylindrische Abschnitte 6 miteinander verbunden sind. Im Bereich der Abschnitte 4, 5, 6 weisen die Schleudertrommeln hier einen durchgehenden Mantel auf.

An den äußeren Enden der äußeren konischen Abschnitte 5 sind Austragsöffnungen 7 (Düsen), insbesondere für eine Feststoffphase ausgebildet, welche konzentrisch zur ersten Drehachse A1 ausgerichtet sind. Die äußeren konischen Abschnitte 5 sind relativ zur ersten Drehachse A1 jeweils bevorzugt spitzwinklig konisch, wobei der Konizitätswinkel α zur ersten Drehachse 60° und weniger beträgt, so dass Verschleißeffekte aufgrund von aus den Düsen austretenden Feststoffen am Trommelmantel weitestgehend vermieden werden. Dieser Winkel α ist so gewählt, daß der Feststoff vorteilhaft auf diesem Winkel abrutschen kann.

An die inneren konischen Abschnitte 4 schließen sich zur zweiten Drehachse A2 hin zylindrische Ansätze 8 an, die mittels Lagersystemen, insbesondere mittels geeigneten Kugellagern 9 in Trägerelementen 10 drehbar gelagert sind, welche Axial- und Radialkräfte aufnehmen. Es ist auch denkbar, weitere Lagersysteme (hier nicht dargestellt) im äußeren Bereich der Schleudertrommeln vorzusehen (z.B. im Anschluss an die konische Bereiche an zylindrischen Ansätzen oder dgl. (hier nicht dargestellt)).

Durch die zylindrischen Ansätze 8 erstrecken sich jeweils ein zentrisches Zuleitungsrohr 11 für das Schleudergut und beispielsweise zu diesen konzentrisch und/oder parallel angeordnete Ableitungskanäle 12 zur Ableitung einer leichteren Phase, z.B. einer Flüssigkeitsphase, die nach innen - zur zweiten Drehachse A2 - hin mit weiteren Zulauf und Ablaufrohren (hier nicht dargestellt) (durch die zweite Drehachse hindurch) verbunden sein können. Die Funktion von Zuleitungsrohr 11 und Ableitungskanälen 12 kann auch - mit entsprechender Modifikation der Anschlüsse) umgekehrt werden. Es ist ferner denkbar, die beiden Schleudertrommeln fließtechnisch hintereinander zu schalten.

An die zylindrischen Ansätze 8 sind nach innen hin Riemenscheiben 13 angesetzt, welche über Antriebsriemen 14 mit Abtriebswellen 15 von ersten Antriebsvorrichtungen 16, insbesondere Elektromotoren oder Hydraulikmotoren, verbunden sind, die vorzugsweise parallel zu den Schleudertrommeln 2 an gegenüberliegenden Seiten der Schleudertrommeln 2 angeordnet werden, um eine möglichst unwuchtfreie Anordnung zu realisieren. Anstelle eines Riementriebes (z.B. mit Flachriemen, Keilriemen oder Zahnriemen) sind Kettenantriebe oder direkt wirkende Getriebe wie Zahnradgetriebe dgl. denkbar.

Die beiden Antriebsvorrichtungen 16 sowie die Trägerelemente 10, welche die Schleudertrommeln 2, 3 tragen, sind an einem drehbaren, trägerartigen Ring 17 angeordnet, durch dessen Mittelpunkt die zweite Drehachse A2 verläuft, wobei sich die Schleudertrommeln 2, 3 oberhalb und die ersten Antriebseinrichtungen 16 unterhalb der Ringes 17 befinden. Denkbar ist es ferner, die Schleudertrommeln 2, 3 zwischen einem oberen und einem unteren Ring anzuordnen (hier nicht dargestellt) oder die Antriebseinrichtungen ebenfalls oberhalb des Ringes 17 anzuordnen (hier ebenfalls nicht dargestellt). Schließlich könnten die beiden Schleudertrommeln 2, 3 auch eine gemeinsame Antriebsvorrichtung 16 zum Antrieb der Schleudertrommeln 2, 3 um die erste Drehachse A1 aufweisen, z.B. einen Antriebsmotor mit zwei Riemenscheiben auf einer gemeinsamen Abtriebswelle oder dgl..

Der horizontal ausgerichtete Ring 17 ist mit Lagern 18 drehbar auf einem Grundgerüst 19 gelagert und kann mittels einer zweiten Antriebsvorrichtung 20 auf dem Grundgerüst 19 verdreht werden. Die Lagerung 18 nimmt sowohl die Axial- als auch die Radialkräfte auf und ist auch in anderer Weise realisierbar.

Konzentrisch zum Zulaufrohr 10 ist in beiden Schleudertrommeln 2, 3 jeweils ein Tellerpaket 21 mit konischen Tellern angeordnet, welches mit Steigekanälen 22 versehen kann und einen zu Tellerpaketen von Separatoren analogen Aufbau aufweisen kann.

Im Betrieb drehen sich beide Schleudertrommeln 2, 3 mit einer höheren ersten Drehzahl um die erste Drehachse A1. Derart kann eine von Dekantern oder u.U. sogar Separatoren bekannte Umfangsgeschwindigkeit um die erste Drehachse A1 am äußeren Trommeldurchmesser erreicht werden, z.B. eine Umfangsgeschwindigkeit von mehr als 80m/sec, wohingegen die beiden Schleudertrommeln 2, 3 vorzugsweise um die zweite Drehachse A2 mit einer niedrigeren Umfangsgeschwindigkeit rotieren (bevorzugt wird ein unterkritischer Betrieb). Unterkritischer Betrieb bedeutet eine Drehzahl unterhalb der ersten Resonanzfrequenz des Separators.

Durch das Zuleitungsrohr 11 jeweils zugeführtes Schleudergut tritt in die Schleudertrommeln 2, 3 ein, wo sich die Flüssigkeiten unterschiedlicher Dichte auf verschiedenen Radien sammeln und durch das eine oder mehrere Ableitungsrohr oder Schälscheiben oder dgl. abgeleitet werden. Nach Fig. 1 wird in jeder Schleudertrommel 2, 3 nur eine Flüssigkeitsphase abgeleitet.

Die Feststoffphasen sammeln sich jeweils am Innenumfang der Schleudertrommeln 2, 3 und wandern infolge der Rotation der Schleudertrommeln 2, 3 um die zweite Drehachse A2 in diesen nach außen, wo sie in den äußeren konischen Abschnitten 5 zu den Austragsöffnungen 7 wandern, aus den Schleudertrommeln austreten und in hier nicht dargestellter Weise gesammelt werden (z.B. in einer äußeren ringartigen Fangeinrichtung oder dgl.

Als besonderer Vorteil ist hier festzustellen, daß durch die Austragsöffnung 7 in den äußeren konischen Abschnitten 5 ein nahezu "automatischer" Feststoffaustrag realisierbar ist, ohne daß es nötig wäre, in der Trommel ein Hilfsmittel zum Feststoffaustrag wie beispielsweise die Schnecke vorzusehen. Anders als bei Separatortrommeln kann zudem auch das Verstopfen der Düsen vermieden werden. Zwar wirken hier zusätzliche Kreiselkräfte auf das System. Durch einen geeigneten Ausgleich und eine geeignete Verteilung der Massen - insbesondere durch eine geeignete Anordnung der Antriebsmotoren und durch Ausgleichsmassen (nicht dargestellt) können diese jedoch in überschaubaren Grenzen gehalten werden.

Dadurch, daß mehrere Schleudertrommeln 2, 3 vorgesehen sind, ist die Kapazität jeder Zentrifuge relativ groß. Es ist sogar denkbar, anstelle von zwei Zentrifugen auch drei, vier oder mehr Zentrifugen am Ring um die zweite Drehachse gleichmäßig am Umfang verteilt anzuordnen.

### Bezugszeichen

- Zentrifuge: 1
- Schleudertrommeln: 2, 3
- Konische Abschnitte: 4, 5
- zylindrische Abschnitte: 6
- Austragsöffnungen: 7
- zylindrische Ansätze: 8
- Lager: 9
- Trägerelemente: 10
- Zuleitungsrohr: 11
- Ableitungskanäle: 12
- Riemenscheiben: 13
- Antriebsriemen: 14
- Abtriebswellen: 15
- 1. Antriebsvorrichtung: 16
- Ring: 17
- Lager: 18
- Grundgerüst: 19
- 2. Antriebsvorrichtung: 20
- Teller: 21
- Steigekanäle: 22

## Patentansprüche

1. Zentrifuge mit folgenden Merkmalen:
a) wenigstens zwei Schleudertrommeln, welche ein Tellerpaket (21) aufweisen und die jeweils um zwei Drehachsen (A1, A2) rotierbar sind,
b) wobei jeweils eine der Drehachsen durch den Schwerpunkt der Schleudertrommeln verläuft, derart, dass eine der Drehachsen (A1) jeweils innerhalb der Schleudertrommeln liegt und die weitere Drehachse (A2) vorzugsweise außerhalb der Schleudertrommeln (2, 3),
c) wobei in die Schleudertrommeln jeweils eines der Tellerpakete (21) eingesetzt ist
**dadurch gekennzeichnet, daß**
d) die wenigstens zwei Schleudertrommeln (2, 3) einen doppelt konischen Aufbau aufweisen, wobei zwei entgegengesetzt zueinander ausgerichtete konische Abschnitte (4, 5) jeweils an den relativ zur zweiten Drehachse (A2) inneren Endbereich und an dem relativ zur Drehachse äußeren Endbereich der Schleudertrommeln (2, 3) ausgebildet sind, und
e) an den äußeren Enden der äußeren konischen Abschnitte (5) Austragsöffnungen (7) für eine Feststoffphase ausgebildet sind, welche konzentrisch zur ersten Drehachse (1) ausgerichtet sind.

2. Zentrifuge nach Anspruch 1, **dadurch gekennzeichnet, dass** die zwei durch den Schwerpunkt verlaufenden Drehachsen parallel zueinander ausgerichtet sind und insbesondere miteinander fluchten.

3. Zentrifuge nach Anspruch 1 oder 2, **dadurch gekennzeichnet, dass** die Schleudertrommeln (2, 3) einen durchgehenden Mantel aufweisen.

4. Zentrifuge nach einem der vorstehenden Ansprüche, **dadurch gekennzeichnet, dass** eine der Drehachsen (A1) jeweils innerhalb der wenigstens einen oder mehreren Schleudertrommel(n) liegt und die weitere Drehachse (A2) außerhalb der Schleudertrommel (n) (2, 3).

5. Zentrifuge nach einem der vorstehenden Ansprüche, **dadurch gekennzeichnet, dass** die maximale Drehzahl der Schleudertrommeln (2, 3) um die erste Drehachse (A1) höher ist als die maximale Drehzahl um die zweite Drehachse (A2).

6. Zentrifuge nach einem der vorstehenden Ansprüche, **dadurch gekennzeichnet, dass** die zwei Schleudertrommeln (2, 3) einander gegenüberliegend angeordnet sind, und daß die ersten Drehachsen (A1) der beiden Schleudertrommeln (2, 3) miteinander fluchten.

7. Zentrifuge nach einem der vorstehenden Ansprüche, **dadurch gekennzeichnet, daß** die zweite Drehachse (A2) senkrecht zur ersten Drehachse (A1) angeordnet ist und die erste Drehachse (A1) kreuzt.

8. Schleudertrommel nach einem der vorstehenden Ansprüche, **dadurch gekennzeichnet, daß** die beiden konischen Abschnitte (4, 5) jeder Schleudertrommel (2, 3) über zylindrische Abschnitte (6) miteinander verbunden sind.

9. Zentrifuge nach einem der vorstehenden Ansprüche, **dadurch gekennzeichnet, daß** die äußeren konischen Abschnitte (5) der Schleudertrommel relativ zur ersten Drehachse A1 jeweils spitzwinklig konisch ausgebildet sind, wobei der Konizitätswinkel α zur ersten Drehachse A1 60° und weniger beträgt.

10. Zentrifuge nach einem der vorstehenden Ansprüche, **dadurch gekennzeichnet, daß** konzentrisch zum Zulaufrohr (10) in beiden Schleudertrommeln (2, 3) jeweils das Tellerpaket (21) mit konischen Tellern (21) angeordnet ist.

11. Zentrifuge nach Anspruch 10, **dadurch gekennzeichnet, daß** das Tellerpaket (21) Steigekanäle (22) aufweist.

12. Zentrifuge nach einem der vorstehenden Ansprüche, **dadurch gekennzeichnet, daß** an die inneren konischen Abschnitte (4) zur zweiten Drehachse (A2) hin zylindrische Ansätze (8) angeformt sind, die mittels Lagern (9) in Trägerelementen (10) gelagert sind.

13. Zentrifuge nach Anspruch 12, **dadurch gekennzeichnet, daß** sich durch die zylindrischen Ansätze (8) jeweils ein zentrisches Zuleitungsrohr (11) für das Schleudergut und Ableitungskanäle (12) erstreckt.

14. Zentrifuge nach einem der vorstehenden Ansprüche, **dadurch gekennzeichnet, daß** jede Schleudertrommel (2, 3) eine erste Antriebsvorrichtung (16) zum Antrieb der Schleudertrommel (2, 3) um die erste Drehachse (A1) aufweist.

15. Zentrifuge nach Anspruch 14, **dadurch gekennzeichnet, daß** die beiden Schleudertrommel (2, 3) eine gemeinsame Antriebsvorrichtung (16) zum Antrieb der Schleudertrommel (2, 3) um die erste Drehachse (A1) aufweisen.

16. Zentrifuge nach einem der vorstehenden Ansprüche 14 oder 15, **dadurch gekennzeichnet, daß** beide Schleudertrommeln (2, 3) sowie beide Antriebsvorrichtungen (16) an wenigstens einem Ring (17) angeordnet sind, welcher drehbar gelagert ist.

17. Zentrifuge nach Anspruch 16, **dadurch gekennzeichnet, daß** der Ring (17) horizontal ausgerichtet und mit Lagern (18) drehbar auf einem Grundgerüst (19) gelagert ist.

## Claims

1. Centrifuge having the following features:
a) at least two centrifugal drums which have a plate stack (21) which can in each case be rotated about two axes of rotation (A1, A2),
b) wherein in each case one of the axes of rotation extends through the centre of gravity of the centrifugal drums in such a way that one of the axes of rotation (A1) is in each case situated inside the centrifugal drums and the other axis of rotation (A2) is preferably situated outside the centrifugal drums (2, 3),
c) wherein in each case one of the plate stacks (21) is inserted into the centrifugal drums,
**characterized in that**
d) the at least two centrifugal drums (2, 3) have a double-conical structure, wherein two conical portions (4, 5) oriented oppositely to one another are in each case formed at the end region, which is inside relative to the second axis of rotation (A2), and at the end region, which is outside relative the axis of rotation, of the centrifugal drums (2, 3), and
e) discharge openings (7) for a solid phase which are oriented concentrically with respect to the first axis of rotation (A1) are formed at the outer ends of the outer conical portions (5).

2. Centrifuge according to Claim 1, **characterized in that** the two axes of rotation extending through the centre of gravity are oriented parallel to one another and, in particular, are aligned with one another.

3. Centrifuge according to Claim 1 or 2, **characterized in that** the centrifugal drums (2, 3) have a continuous shell.

4. Centrifuge according to one of the preceding claims, **characterized in that** one of the axes of rotation (A1) is in each case situated inside the at least one or more centrifugal drum(s) and the other axis of rotation (A2) is situated outside the centrifugal drum(s) (2, 3).

5. Centrifuge according to one of the preceding claims, **characterized in that** the maximum rotational speed of the centrifugal drums (2, 3) about the first axis of rotation (A1) is higher than the maximum rotational speed about the second axis of rotation (A2).

6. Centrifuge according to one of the preceding claims, **characterized in that** the two centrifugal drums (2, 3) are arranged opposite one another, and **in that** the first axes of rotation (A1) of the two centrifugal drums (2, 3) are aligned with one another.

7. Centrifuge according to one of the preceding claims, **characterized in that** the second axis of rotation (A2) is arranged perpendicular to the first axis of rotation (A1) and crosses the first axis of rotation (A1).

8. Centrifugal drum according to one of the preceding claims, **characterized in that** the two conical portions (4, 5) of each centrifugal drum (2, 3) are connected to one another via cylindrical portions (6).

9. Centrifuge according to one of the preceding claims, **characterized in that**, relative to the first axis of rotation (A1), the outer conical portions (5) of the centrifugal drum are in each case formed conically at an acute angle, wherein the angle of taper α to the first axis of rotation (A1) is 60° or less.

10. Centrifuge according to one of the preceding claims, **characterized in that** the plate stack (21) with conical plates (21) is in each case arranged concentrically with respect to the feed pipe (11) in both centrifugal drums (2, 3).

11. Centrifuge according to Claim 10, **characterized in that** the plate stack (21) has rising ducts (22).

12. Centrifuge according to one of the preceding claims, **characterized in that** cylindrical attachments (8) which are mounted by means of bearings (9) in carrier elements (10) are formed onto the inner conical portions (4) towards the second axis of rotation (A2).

13. Centrifuge according to Claim 12, **characterized in that** a central inflow pipe (11) for the material to be centrifuged and outflow ducts (12) in each case extend through the cylindrical attachments (8).

14. Centrifuge according to one of the preceding claims, **characterized in that** each centrifugal drum (2, 3) has a first drive device (16) for driving the centrifugal drums (2, 3) about the first axis of rotation (A1).

15. Centrifuge according to Claim 14, **characterized in that** the two centrifugal drums (2, 3) have a common drive device (16) for driving the centrifugal drums (2, 3) about the first axis of rotation (A1).

16. Centrifuge according to one of the preceding Claims 14 and 15, **characterized in that** the two centrifugal drums (2, 3) and also the two drive devices (16) are arranged on at least one ring (17) which is rotatably mounted.

17. Centrifuge according to Claim 16, **characterized in that** the ring (17) is oriented horizontally and mounted rotatably by means of bearings (18) on a base structure (19).

## Revendications

1. Centrifugeuse avec les caractéristiques suivantes :
a) au moins deux paniers de centrifugation, qui comportent un ensemble de plateaux (21) et qui peuvent tourner chacun autour de deux axes de rotation (A1, A2),
b) au moins l'un des axes de rotation passant à travers le centre de gravité des paniers de centrifugation, de telle sorte que l'un des axes de rotation (A1) se situe dans chaque cas à l'intérieur des paniers de centrifugation et l'autre axe de rotation (A2) se situe de préférence à l'extérieur des paniers de centrifugation (2, 3),
c) un des ensembles de plateaux (21) étant inséré dans chacun des paniers de centrifugation,
**caractérisée en ce que**
d) lesdits au moins deux paniers de centrifugation (2, 3) ont une structure en double cône, deux parties coniques (4, 5), orientées en sens opposé l'une par rapport à l'autre, étant réalisées respectivement sur la zone d'extrémité intérieure, par rapport au deuxième axe de rotation (A2), et sur la zone d'extrémité extérieure, par rapport à l'axe de rotation, des paniers de centrifugation (2, 3), et
e) sur les extrémités extérieures des parties coniques (5) extérieures, sont réalisés des orifices d'évacuation (7) pour une phase solide, lesquels sont disposés concentriquement au premier axe de rotation (A1).

2. Centrifugeuse selon la revendication 1, **caractérisée en ce que** les deux axes de rotation, passant par le centre de gravité, sont parallèles entre eux et, en particulier, sont alignés l'un avec l'autre.

3. Centrifugeuse selon la revendication 1 ou 2, **caractérisée en ce que** les paniers de centrifugation (2, 3) comportent une enveloppe continue.

4. Centrifugeuse selon l'une quelconque des revendications précédentes, **caractérisée en ce que** l'un des axes de rotation (A1) se situe dans chaque cas à l'intérieur dudit au moins un ou plusieurs panier(s) de centrifugation et l'autre axe de rotation (A2) se situe à l'extérieur du/des panier(s) de centrifugation (2, 3).

5. Centrifugeuse selon l'une quelconque des revendications précédentes, **caractérisée en ce que** la vitesse de rotation maximale des paniers de centrifugation (2, 3) autour du premier axe de rotation (A1) est supérieure à la vitesse de rotation maximale autour du deuxième axe de rotation (A2).

6. Centrifugeuse selon l'une quelconque des revendications précédentes, **caractérisée en ce que** les deux paniers de centrifugation (2, 3) sont disposés l'un en face de l'autre, et **en ce que** les premiers axes de rotation (A1) des deux paniers de centrifugation (2, 3) sont alignés l'un avec l'autre.

7. Centrifugeuse selon l'une quelconque des revendications précédentes, **caractérisée en ce que** le deuxième axe de rotation (A2) est disposé perpendiculairement au premier axe de rotation (A1) et croise le premier axe de rotation (A1).

8. Centrifugeuse selon l'une quelconque des revendications précédentes, **caractérisée en ce que** les deux parties coniques (4, 5) de chaque panier de centrifugation (2, 3) sont reliées l'une à l'autre par l'intermédiaire de parties cylindriques (6).

9. Centrifugeuse selon l'une quelconque des revendications précédentes, **caractérisée en ce que** les parties coniques (5) extérieures des paniers de centrifugation ont chacune une forme conique à angle aigu par rapport au premier axe de rotation (A1), l'angle de conicité α par rapport au premier axe de rotation (A1) mesurant 60° et moins.

10. Centrifugeuse selon l'une quelconque des revendications précédentes, **caractérisée en ce que** chaque ensemble de plateaux (21) avec des plateaux (21) coniques est disposé dans les deux paniers de centrifugation (2, 3) concentriquement au tube d'acheminement (10).

11. Centrifugeuse selon la revendication 10, **caractérisée en ce que** l'ensemble de plateaux (21) comporte des conduits montants (22).

12. Centrifugeuse selon l'une quelconque des revendications précédentes, **caractérisée en ce que** sur les parties coniques (4) intérieures sont formés des prolongements (8) cylindriques, orientés vers le deuxième axe de rotation (A2), qui sont montés au moyen de paliers (9) dans des éléments de support (10).

13. Centrifugeuse selon la revendication 12, **caractérisée en ce qu'**un tube d'acheminement (11) centré pour les matières à centrifuger et des conduits d'évacuation (12) passent à travers chacun des prolongements (8) cylindriques.

14. Centrifugeuse selon l'une quelconque des revendications précédentes, **caractérisée en ce que** chaque panier de centrifugation (2, 3) comporte un premier dispositif d'entraînement (16) pour l'entraînement des paniers de centrifugation (2, 3) autour du premier axe de rotation (A1).

15. Centrifugeuse selon la revendication 14, **caractérisée en ce que** les deux paniers de centrifugation (2, 3) comportent un dispositif d'entraînement (16) commun pour l'entraînement des paniers de centrifugation (2, 3) autour du premier axe de rotation (A1).

16. Centrifugeuse selon la revendication 14 ou 15, **caractérisée en ce que** les deux paniers de centrifugation (2, 3), ainsi que les deux dispositifs d'entraînement (16) sont montés sur au moins une couronne (17), qui est montée rotative.

17. Centrifugeuse selon la revendication 16, **caractérisée en ce que** la couronne (17) est orientée horizontalement et est montée sur des paliers (18) de manière à pouvoir tourner sur une structure de base (19).
